# EUROPÄISCHE PATENTSCHRIFT

(11) **EP 1 946 623 B1**
(45) Veröffentlichungstag und Bekanntmachung des Hinweises auf die Patenterteilung: **11.06.2014**
(21) Anmeldenummer: 06793298.8
(22) Anmeldetag: 07.09.2006
(51) Int. Cl.: H05H 1/24, H01J 37/32

(54) **VORRICHTUNG ZUM ZÜNDEN UND ERZEUGEN EINES SICH AUSDEHNENDEN, DIFFUSEN MIKROWELLENPLASMAS VORRICHTUNG ZUR PLASMABEHANDLUNG VON OBERFLÄCHEN UND STOFFEN MITTELS DIESES PLASMAS**
DEVICE FOR IGNITING AND GENERATING AN EXPANDING DIFFUSE MICROWAVE PLASMA AND DEVICE FOR PLASMA TREATING SURFACES AND SUBSTANCES BY USING THIS PLASMA
DISPOSITIF POUR AMORCER ET PRODUIRE UN PLASMA A MICRO-ONDES DIFFUS QUI S'ETEND, ET DISPOSITIF POUR TRAITER DES SURFACES ET DES MATIERES AU MOYEN DE CE PLASMA

(30) Priorität: 09.09.2005 DE 102005043278; 24.09.2005 DE 102005045825
(43) Veröffentlichungstag der Anmeldung: 23.07.2008
(73) Patentinhaber: INP Institut für Niedertemperatur-Plasmaphysik e.V., 17489 Greifswald (DE)
(72) Erfinder: KROHMANN, Udo, 17033 Neubrandenburg (DE); NEUMANN, Torsten, 17033 Neubrandenburg (DE); EHLBECK, Jörg, 17498 Hinrichshagen (DE); RACKOW, Kristian, 17129 Bentzin (DE)
(74) Vertreter: Garrels, Sabine
(86) Internationale Anmeldenummer: PCT/EP2006/066100
(87) Internationale Veröffentlichungsnummer: WO 2007/028813

(56) Entgegenhaltungen:
- EP-A- 0 420 101
- WO-A-03/096766
- US-A- 5 401 351
- US-A- 6 043 608
- US-B1- 6 645 343
- US-B2- 6 841 201

## Beschreibung

### Stand der Technik

Die vorliegende Erfindung betrifft eine Vorrichtung zum Zünden und Erzeugen eines sich ausbreitenden, diffusen Mikrowellenplasmas. Die Vorrichtung ist zum Erzeugen von Mikrowellenplasmen zum Zweck der Plasmabehandlung von Oberflächen und Stoffen insbesondere von dreidimensionalen Gegenständen als auch von Partikeln unter Atmosphärendruck geeignet.

Mikrowellenplasmen eignen sich hervorragend für die Durchführung verschiedenartiger Plasmabehandlungen, wie z.B. der Aktivierung, Reinigung, Beschichtung, Sterilisation, Modifizierung und Funktionalisierung von Oberflächen. Hierzu ist die Nutzung eines diffusen, weitestgehend homogenen, ausgedehnten Plasmas erwünscht.

In bekannten Verfahren (DE 4235914 A1, EP0209469, DE19726663) erfolgt die Zündung und Erzeugung derartiger Plasmen vorzugsweise im Niederdruckbereich bzw. atmosphärennahen Bereich. Ein Hochfahren und eine Anwendung in den Normaldruckbereich ist zwar möglich, macht jedoch den Plasmabehandlungsprozess sehr anfällig und instabil. Bei geringen Veränderungen (z.B. durch Gasströmung, Beimischung von Prozessgasen sowie von Aerosolen und Partikeln) erlischt das Plasma und muss wieder sehr aufwändig neu gezündet werden.

Andere bekannte Verfahren zur Plasmabehandlung unter Atmosphärendruck, wie die Barriereentladung sind für die Behandlung von dreidimensionalen Gegenständen und stark strukturierten Flächen nicht geeignet.

Plasmajets der verschiedensten Ausführungen (DE19605518, EP0968524, US5798146) benötigen zum Heraustreiben des Plasmas grundsätzlich eine hohe Gasströmung, meist ein spezielles Arbeitsgas und sind im Zündverhalten problematisch. Darüber hinaus generieren sie nur ein geringes Plasmavolumen mit einem kleinen Durchmesser. Hierdurch sind sie für Massenanwendungen nicht geeignet und in Herstellung und Betrieb zu teuer.

Vorteilhaft wäre somit ein Verfahren zur Zündung und Erzeugung eines räumlich ausgedehnten Plasmas im Normaldruck oder Hochdruck mit hoher Zündsicherheit und stabilem Betrieb sowie einem möglichst geringen Gasdurchsatz.

US-A-6 0430608 beschreibt eine Vorrichtung zur Plasmabehandlung, bei der das Plasma mittels RF-Energie (Radiofrequenz) durch Verwendung einer Antenne mit mehreren Elementen, die symmetrisch an einem Antennenhalter angeordnet sind, wobei zwei Antennen miteinander einen Resonanzkreis bilden. Die Antennenanordnung ist mit der RF-Quelle elektrisch über eine Koaxialleitung verbunden. Die Antennenstruktur ist von der Prozesskammer und dem Substrat durch eine dielektrische Barriere getrennt. Das Substrat befindet sich in einer Vakuumkammer mit einem niedrigeren Druck. Die gesamte Leistung wird über die Antennenanordnung auf das Plasma übertragen. Eine Plasmabehandlung unter Atmosphärendruck ist nicht möglich.

US-A-5 401 351 beschreibt eine Vorrichtung zur Erzeugung eines RF-ECR Plasmas mittels einer koaxial elektrisch angekoppelten Antenne und einer Anordnung mehrerer Permanentmagnete zur Erzeugung eines Magnetfeldes. Die ECR-Technik ist nicht auf Atmosphärendruck übertragbar.

EP-A-0 420 101 beschreibt eine Vorrichtung zur Erzeugung eines Mikrowellenplasmas, indem im Wellenleiter mehrere Lamellen senkrecht zum elektrischen Feld angeordnet sind. Über die Art der Zündung ist nichts ausgesagt. Resonanzkreise zur Erzeugung einer für die Plasmazündung erforderlichen Resonanzfeldstärke sind nicht zu erkennen.

In US-B1-6 645 343 wird ein Plasmareaktor zur Plasmabeschichtung, Plasmabehandlung und Plasmaätzen beschrieben, indem der Plasmareaktor selbst als Resonator ausgeführt ist. Die Plasmabildung erfolgt innerhalb des Plasmareaktors im Vakuum, da ein Mikrowellenfenster aus dielektrischem Material in der Mikrowelleneinkopplung die unterschiedlichen Druckbereiche trennt. Es erfolgt zwar eine koaxiale Einkopplung der Mikrowellen in den Plasmareaktor, eine resonante Zündstruktur ist am Innenleiter oder am Außenleiter jedoch nicht zu erkennen.

Nachteil dieser Vorrichtung ist, dass das Plasma nur im Vakuum gezündet werden kann und keine Trennung zwischen Zündphase und Unterhaltsphase des Plasmas gegeben ist, da eine resonante Zündstruktur nicht vorhanden ist.

In US-B2-6 841 201 wird eine Anordnung zur Erzeugung eines mikrowellenangeregten Plasmas bei Atmosphärendruck nahen Bedingungen beschrieben. Eine koaxiale Mikrowellen-Leitungsstruktur und eine resonante Zündstruktur sind nicht zu erkennen.

DE-A1-101 44 466 offenbart ein Verfahren und eine Vorrichtung zum Erzeugen eines Plasmas in elektromagnetischen Feldern durch elektrodenloses Zünden im freien Raum innerhalb einer elektromagnetische Wellen begrenzenden Struktur. Dabei zeigt Fig.1 eine mögliche Anwendung mit einer spezifischen Zündstruktur als feldstärkeüberhöhendes Element mit mindestens drei in Resonanz angeordneten Teilelementen.

DE-A1-103 27 853 zeigt ein Verfahren und eine Vorrichtung zur Plasmabehandlung an Oberflächen und Stoffen innerhalb einer wellenbegrenzenden Hohlleiterstruktur mittels eines sich bewegenden Plasmas. Das Plasma wird in einer geschlossenen Kammer gezündet, wobei sich hier das Plasma innerhalb des zu behandelnden Gegenstands bewegt, aber aus diesem nicht heraustritt.

Durch den Wegfall aufwändiger Vakuumtechnik und dem geringen Verbrauch von Arbeits- und Prozessgasen sowie einer einfachen und sicheren Handhabung wird eine breitere und kostengünstigere Anwendung der Plasmabehandlung in vielen Bereichen erst ermöglicht.

### Darstellung der Erfindung

Der vorliegenden Erfindung liegt somit die Aufgabe zugrunde, eine Vorrichtung zum Zünden und Erzeugen eines diffusen, räumlich ausgedehnten Mikrowellenplasmas anzugeben, welche insbesondere im Normal- und Hochdruck einfach und betriebssicher sowie prinzipiell ohne Gasströmung zu realisieren ist.

Das diffuse Mikrowellenplasma soll unter Atmosphärendruck durch seine große Stabilität hinsichtlich Plasmagenerierung und Unterhaltung, geringem Gasverbrauch und großem Plasmavolumen eine effektive Plasmabehandlung möglich machen.

Die erfindungsgemäßen Lösungen werden in den Patentansprüchen dargestellt.

Vorrichtung zum Zünden und Erzeugen eines sich ausbreitenden, diffusen Mikrowellenplasmas bestehend aus einer koaxialen Leitung, welche durch eine resonanten Zündstruktur (3) in Verlängerung des Innenleiters (14) und einer wellenbegrenzenden Hohlstruktur (1) als Außenleiter gebildet wird. Des Weiteren erfolgt mit Hilfe eines Mikrowellengenerators (4) und einer Mikrowelleneinspeisung (5) eine Einkopplung in die koaxiale Leitung welche aus dem Innenleiter (14) mit der resonanten Zündstruktur (3) und der wellenbegrenzenden Hohlstruktur (1) gebildeten wird. Die Vorrichtung ist dadurch gekennzeichnet,
a. dass die wellenbegrenzende Hohlstruktur (1) rohrförmig und an einem Ende (9) offen ausgeführt ist, wobei der Rohrdurchmessers < λ/2 (Lambda/2) der verwendeten Frequenz des Mikrowellengenerators beträgt,
b. dass das offene Ende (9) über das Ende des als resonante Zündstruktur (3) ausgebildeten Innenleiters (14) hinaus verlängert ist, und
c. die resonante Zündstruktur (3) selbst als koaxiale Struktur mit einem offenen Ende (7a) und einer resonanten Oberflächen-Länge von λ/2 gebildet wird, wobei Innenleiter (3b) der resonanten Zündstruktur (3) und Außenleiter (3a) der resonanten Zündstruktur (3) der koaxialen Struktur mit je λ/4 annähernd gleich lang sind..

Eine weitere Ausführungsform der erfindungsgemäßen Vorrichtung besteht aus einem Innenleiter (14) und einer wellenbegrenzenden Hohlstruktur (1) als Außenleiter, einem Mikrowellengenerator (4) und einer Mikrowelleneinspeisung (5), welche in die vom Innenleiter (14) und der wellenbegrenzende Hohlstruktur (1) gebildeten koaxialen Leitung erfolgt, und ist dadurch gekennzeichnet,
a. dass die resonante Zündstruktur (3) in der wellenbegrenzenden Hohlstruktur (1) angeordnet ist und aus einem Innenleiter (3b) und einem Außenleiter (3a) der resonanten Zündstruktur (3) besteht, wobei der Innenleiter (14) und der Innenleiter (3b) der resonanten Zündstruktur (3) eine koaxialen Leitung bilden,
b. dass die wellenbegrenzende Hohlstruktur (1) rohrförmig und an einem Ende (9) offen ausgeführt ist, wobei der Rohrdurchmessers < λ/2 (Lambda/2) der verwendeten Frequenz des Mikrowellengenerators beträgt,
c. dass das offene Ende (9) über das Ende des Innenleiters (14) und über das Ende des Innenleiters (3b) der resonanten Zündstruktur (3) hinaus verlängert ist, und
d. dass der Innenleiter (3b) und der Außenleiter (3a), dessen elektrisch wirksame Länge durch die Länge des Innenleiters (3b) bestimmt ist, der resonanten Zündstruktur (3) die koaxiale Struktur mit einem offenen Ende (7a) und einer resonanten Oberflächen-Länge von λ/2 bilden.

Die Vorrichtung wird vorzugsweise im Atmosphärendruck angewendet.

Durch Anlegen einer Gasströmung ist ein Treiben des Plasmas möglich, welches entsprechend der eingekoppelten Leistung eine Vergrößerung des Plasmavolumens hervorrufen kann.

Die Vorrichtung kann mit beliebigen Gasen und deren Mischungen mit und ohne Gasströmung realisiert werden.

Eine besonders interessante Ausgestaltung der Vorrichtung stellt die Erzeugung eines sich ausdehnenden, diffusen Plasmas innerhalb einer koaxialen Hohlstruktur dar. Hierbei ist der Innenleiter am Ende als resonante Zündstruktur so ausgeführt, dass eine Mikrowelleneinkopplung zur Zündung des Plasmas führt, das Plasma sich aber über die koaxiale Leitung mit Energie selbst versorgt. Der Durchmesser des koaxialen Außenleiters ist so zu wählen, dass entsprechend der verwendeten Frequenz bei Weiterführung des Außenleiters über das Ende des Innenleiters hinaus eine Wellenausbreitung über das offene Ende des Außenleiters nicht möglich ist, ein Heraustreten des Plasmas aus der Öffnung jedoch gegeben ist.

Wird die resonante Zündstruktur in der Nähe eines Feldmaximums eines Mikrowellenfeldes so angeordnet, dass das sich bildende Plasma in das Feldmaximum hineinwächst, ist ein Ablösen des Plasmas von der Zündstruktur zu erreichen.

Bei einer Anordnung der resonanten Zündstruktur an einem Ende eines Hohlleiters und einer Einspeisung der Mikrowellen vom anderen Ende wird die resonante Zündstruktur nach Bildung des Plasmas weitgehend von der Mikrowellenversorgung abgekoppelt. Hierdurch ist eine Schonung der Zündstruktur von den Einflüssen des Plasmas gegeben.

Für die Erzeugung des Plasmas sind Mikrowellenfrequenzen von 400 bis 10.000 MHz geeignet.

Das Plasma kann in seinen Eigenschaften (z.B. Temperatur, Ausdehnung) durch Pulsung und Modulierung der Energieeinspeisung beeinflusst werden.

Durch eine gezielte Anordnung der resonanten Zündstruktur innerhalb der wellenbegrenzenden Hohlstruktur und einer entsprechenden Öffnung ist ein Heraustreten des Plasmas aus der wellenbegrenzenden Hohlstruktur zu erreichen.

Die Anwendung der Vorrichtung kann in der Art erfolgen, dass innerhalb einer koaxialen Hohlstruktur ein sich ausbreitendes und aus der Struktur heraustretendes diffuses Mikrowellenplasma gezündet wird, dem Plasma für eine Plasmabehandlung geeignete Stoffe zugeführt werden und zu behandelnde Oberflächen und Stoffe in den Wirkbereich des Plasmas geführt werden.

Die für die Plasmabehandlung vorgesehenen Stoffe können in fester (pulverförmiger), flüssiger und gasförmiger Form dem Plasma zugeführt werden.

Zur Erzielung einer spezifischen Plasmawirkung, wie z.B. der Erzeugung einer bestimmten UV-Strahlung, ist eine Modulation und Pulsung der Energiezufuhr geeignet.

Durch gezielte Zuführung der Stoffe innerhalb oder außerhalb der wellenbegrenzenden Hohlstruktur erfolgt eine selektive und steuerbare Modifikation dieser Stoffe. Eine etwaige unerwünschte Rückwirkung des zugegebenen Stoffes auf das Zündverhalten und die Zündstruktur wird durch die Zugabe außerhalb der wellenbegrenzenden Hohlstruktur verhindert.

Eine Plasmabehandlung kann nur mit atmosphärischer Luft unter Normaldruck durchgeführt werden. Durch Zuführung von Stoffgemischen wie z.B. Aerosolen kann eine spezifische Wirkung erzielt werden.

Durch eine definierte Zuführung verschiedener Gase, z.B. des Prozessgases in den Plasmakernbereich und eines Inertgases als Hüllund Schutzgas um das Plasma, ist eine gewisse Abschirmung des Plasmas von atmosphärischen Einflüssen zu erreichen.

Die Vorrichtung kann in seiner Anwendungsbreite und Leistungsfähigkeit dahingehend beeinflusst werden, dass mehrere Plasmaquellen in Reihe, ringförmig zueinander und übereinander oder als Array angeordnet werden.

Eine bevorzugte Vorrichtung enthält folgende Elemente:
- einen Mikrowellengenerator zum Erzeugen von Mikrowellen
- eine Mikrowellenleitung
- eine Mikrowelleneinspeisung
- eine wellenbegrenzenden Hohlstruktur
- eine resonante Zündstruktur
- eine Zuführvorrichtung für Stoffe

Eine Vorrichtung mit diesen Merkmalen kann dadurch, dass die Mikrowellenleitung flexibel ausgeführt ist und Stoffe über mehrere Zuführeinrichtungen dem Plasma zugeführt werden zweckmäßig ausgestaltet werden.

### Kurze Beschreibung der Zeichnungen

Nachfolgend wird die Erfindung anhand von Ausführungsbeispielen erläutert.

Es zeigen:
Fig.1 eine schematische Darstellung einer Grundvorrichtung zur Erzeugung eines sich ausdehnenden, diffusen Mikrowellenplasmas,
Fig.2 eine schematische Darstellung der erfindungsgemäßen Lösung in einer speziellen Ausführungsform zur Erzeugung eines sich ausdehnenden, diffusen Mikrowellenplasmas aus einer koaxialen wellenbegrenzenden Hohlstruktur heraus,
Fig. 3 eine schematische Darstellung der erfindungsgemäßen Lösung in einer speziellen Ausführungsform der resonanten Zündstruktur als Koaxialstruktur,
Fig. 4 Grundaufbau einer Plasmabehandlungsvorrichtung,
Fig. 5 Plasmabehandlungsvorrichtung mit einer flexiblen Stoffzuführung.

### Weg(e) zur Ausführung der Erfindung

In Fig. 1 ist der schematische Aufbau einer Grundvorrichtung zur Umsetzung des Verfahrens zur Zündung und Erzeugung eines sich ausdehnenden, diffusen Mikrowellenplasmas innerhalb einer wellenbegrenzenden Hohlstruktur dargestellt.

Die Vorrichtung besteht aus einer wellenbegrenzenden Hohlstruktur 1, einer resonanten Zündstruktur 3, einem Mikrowellengenerator 4 und einer Mikrowelleneinspeisung 5.

In Fig. 2 ist der schematische Aufbau der erfindungsgemäßen Lösung in einer speziellen Ausführungsform zur Erzeugung eines sich ausbreitenden diffusen Mikrowellenplasmas 2 aus einer koaxialen wellenbegrenzenden Hohlstruktur 1 heraus dargestellt.

Für viele Plasmaanwendungen, insbesondere für dreidimensionale Anwendungen, ist ein freies heraustretendes Plasma unter atmosphärischen Bedingungen von besonderer Bedeutung. Insofern befriedigt die in Fig. 2 dargestellte Ausführungsform des Verfahrens ein großes Marktbedürfnis.

Die Vorrichtung besteht aus einer wellenbegrenzenden Hohlstruktur 1, einer resonanten Zündstruktur 3, einem Mikrowellengenerator 4, einer flexiblen Mikrowellenleitung 8und einer Mikrowelleneinspeisung 5 in die wellenbegrenzende Hohlstruktur 1.

Die wellenbegrenzende Hohlstruktur 1 ist in diesem Fall als Rohr mit einem offenen Ende 9 ausgeführt. Der Durchmesser des Rohres ist entsprechend der verwendeten Frequenz (2,45 GHz) so gewählt, dass eine Wellenausbreitung nicht möglich ist (< λ/2 - kleiner Lambda/2).

Die Mikrowelleneinspeisung 5 erfolgt über eine flexible Mikrowellenleitung 8 in die wellenbegrenzende Hohlstruktur 1. Die resonante Zündstruktur 3 wird in Verlängerung des Innenleiters 14 der koaxialen Leitung, dessen Außenleiter durch die Wellenbegrenzende Hohlstruktur 1 gebildet wird, so ausgeführt, dass einerseits eine direkte Energieeinspeisung in die resonante Zündstruktur 3 zur Plasmazündung 7 erfolgt und andererseits mit der wellenbegrenzenden Hohlstruktur 1 als Außenleiter eine koaxiale Leitung gebildet wird, über die Energie bis ans Ende dieser koaxialen Leitung geführt wird und somit außerhalb der resonanten Zündstruktur 3 ein elektromagnetisches Feld aufbaut. Da die wellenbegrenzende Hohlstruktur 1 über das Ende des Innenleiters 14 hinaus verlängert wird, ist eine Wellenausbreitung über die Öffnung 9 ins Freie nicht möglich. Die vom Mikrowellengenerator 4 erzeugte Mikrowellenenergie wird über die flexible Mikrowellenleitung 8 zum Teil in die resonante Zündstruktur 3 eingekoppelt, so dass eine Plasmazündung 7 an der Spitze der resonanten Zündstruktur 3 erfolgt, sowie über die von der resonanten Zündstruktur 3 und der wellenbegrenzenden Hohlstruktur 1 gebildeten koaxialen Leitung bis ans Ende dieser koaxialen Leitung geführt, so dass das von der resonanten Zündstruktur 3 gezündete Plasma 2 über diese koaxiale Leitung so mit Energie versorgt wird, dass eine Propagation des Plasmas 2 derart erfolgt, dass eine Ausbreitung ins Freie erreicht wird.

Das Plasma 2 wird unter atmosphärischen Bedingungen in Luft gezündet und tritt aus der Öffnung 9 selbsttätig heraus.

Entsprechend der verwendeten Frequenz von 2,45 MHz und der eingespeisten Leistung ist ein Plasmadurchmesser und eine Austrittslänge von mehreren cm erreichbar.

Fig. 3 zeigt eine schematische Darstellung der erfindungsgemäßen Lösung in einer besonders vorteilhaften Ausführung der resonanten Zündstruktur 3 als koaxiale Struktur mit einem offenen Ende 7a und mit dem Außenleiter 3a und dem Innenleiter 3b der resonanten Zündstruktur 3. Diese ist dadurch gegeben, dass sie als Koaxialstruktur mit einer resonanten Oberflächen-Länge von λ/2 (Lambda/2) (halbe Wellenlänge) oder einem ungeraden Vielfachen von λ/2 (Lambda/2) entsprechend der verwendeten Frequenz ausgeführt ist. Die Tiefe der resonanten Zündstruktur 3 beträgt in diesem Beispiel ca. Lambda/4.

Diese resonante Zündstruktur 3 kann sowohl im Innen leiter 14 als auch im Außenleiter der koaxialen Leitung angeordnet sein.

In Fig. 4 ist der schematische Grundaufbau einer Plasmabehandlungsvorrichtung von Oberflächen dargestellt.

Die von einer Mikrowellenversorgung 4 erzeugte Mikrowellenenergie wird über eine vorzugsweise flexible Mikrowellenleitung 8 koaxial 5 in die wellenbegrenzende Hohlstruktur 1 eingespeist. Die wellenbegrenzende Hohlstruktur 1 ist vorzugsweise als Rohr entsprechend der hier verwendeten Frequenz von 2,45 GHz so dimensioniert, dass eine Wellenausbreitung nur im Bereich der koaxialen Struktur möglich ist. Eine Wellenausbreitung darüber hinaus aus dem offenen Ende der wellenbegrenzenden Struktur 1 jedoch durch eine ausreichende Verlängerung der wellenbegrenzenden Struktur 1 nicht möglich ist.

Die resonante Zündstruktur 3 ist als Verlängerung der koaxialen Einspeisung 5 so an die Energieversorgung angekoppelt, dass bei einer Energieeinkopplung eine hohe Zündfeldstärke an der Spitze der resonanten Zündstruktur 3 entsteht, die zur Plasmazündung 7 ausreicht, eine Speisung des gezündeten Plasmas 2 jedoch über die aus resonanter Zündstruktur 3 als Innenleiter 14 und der wellenbegrenzenden Hohlstruktur 1 als Außenleiter gebildete koaxiale Leitung erfolgt.

Somit entsteht in Abhängigkeit der eingespeisten Energiemenge ein expandierendes, sich aus der Öffnung der wellenbegrenzenden Struktur 1 ausbreitendes Plasma 2.

Eine zu behandelnde Oberfläche 13 wird nun so im Wirkbereich des Plasmas 2 angeordnet, dass ein gewünschter Behandlungseffekt, z.B. eine Aktivierung der Oberfläche 13 erzielt wird.

Die Plasmabehandlung kann ohne jegliche aktive Gasströmung mit Luft bei Atmosphärendruck durchgeführt werden. Zur aktiven Gestaltung der Plasmabehandlung können über eine spezielle Zuführvorrichtung 12 für das Erreichen eines definierten Behandlungseffektes geeignete Stoffe dem Plasma 2 sowohl innerhalb und außerhalb der wellenbegrenzenden Struktur 1 zugeführt werden. Durch Zuführen eines Gases wird ein weiteres Ausbreiten des Plasmas 2 erreicht. Die Stoffe befinden sich in einem Behälter 10 und werden dem Plasma 2 über die Zuführvorrichtung 12 zugeführt. Durch Austauschen des Behälters 10 können je nach gewünschter Anwendung verschiedene Stoffe verwendet werden. Durch eine Anordnung der Behälter 10 direkt an der wellenbegrenzenden Hohlstruktur 1 ist eine hohe Flexibilität und Mobilität der Vorrichtung gegeben.

Fig. 5 zeigt eine gegenüber Fig. 4 erweiterte Vorrichtung, mit der für eine Plasmabehandlung vorgesehene Stoffe über eine flexible Leitung 11 von den Stoffbehältern 10 über die Zuführvorrichtung für Stoffe 12 dem Plasma 2 zugeführt werden. Durch diese Ausführung können verschiedene Stoffe in separaten Behältern 10 auch in größeren Mengen bevorratet werden und je nach Bedarf dem Plasma 2 zugeführt werden. Diese Ausführung ist insbesondere in stationären Anlagen mit hohen Verarbeitungsleistungen und Stoffdurchsätzen von Vorteil.

### Bezugszeichenliste

- 1: wellenbegrenzende Hohlstruktur
- 2: Plasma
- 3: resonante Zündstruktur
- 3a: Außenleiter der resonanten Zündstruktur 3
- 3b: Innenleiter der resonanten Zündstruktur 3
- 4: Mikrowellengenerator
- 5: Mikrowelleneinspeisung
- 6: Resonanzkreis
- 7: Plasmazündung
- 7a: offenes Ende der koaxialen Zündstruktur
- 8: flexible Mikrowellenleitung
- 9: Öffnung in der wellenbegrenzenden Hohlstruktur
- 10: Behälter für Stoffe
- 11: flexible Zuführung der Stoffe
- 12: Zuführvorrichtung für Stoffe
- 13: zu behandelnde Oberfläche
- 14: Innenleiter der koaxiale Leitung dessen Außenleiter durch die wellenbegrenzende Hohlstruktur 1 gebildet wird

## Patentansprüche

1. Vorrichtung zum Zünden und Erzeugen eines sich ausbreitenden, diffusen Mikrowellenplasmas bestehend aus einer koaxialen Leitung, welche durch eine resonante Zündstruktur (3) in Verlängerung eines Innenleiters (14) und einer wellenbegrenzenden Hohlstruktur (1) als Außenleiter gebildet wird, einem Mikrowellengenerator (4) und einer Mikrowelleneinspeisung (5), welche in die vom Innenleiter (14) mit der resonanten Zündstruktur (3) und der wellenbegrenzenden Hohlstruktur (1) gebildeten koaxialen Leitung erfolgt, **dadurch gekennzeichnet,**
a) **dass** die wellenbegrenzende Hohlstruktur (1) rohrförmig und an einem Ende (9) offen ausgeführt ist um ein Heraustreten des Plasmas aus der Wellenbegrenzenden Hohlstruktur zu erreichen, wobei der Rohrdurchmessers < λ/2 (Lambda/2) der verwendeten Frequenz des Mikrowellengenerators beträgt,
b) **dass** das offene Ende (9) über das Ende des als resonante Zündstruktur (3) ausgebildeten Innenleiters (14) hinaus verlängert ist, und
c) die resonante Zündstruktur (3) selbst als koaxiale Struktur mit einem offenen Ende (7a) und einer resonanten Oberflächen-Länge von λ/2 gebildet wird, wobei Innenleiter (3b) der resonanten Zündstruktur (3) und Außenleiter (3a) der resonanten Zündstruktur (3) der koaxialen Struktur mit je λ/4 annähernd gleich lang sind.

2. Vorrichtung zum Zünden und Erzeugen eines sich ausbreitenden, diffusen Mikrowellenplasmas bestehend aus einem Innenleiter (14) und einer wellenbegrenzenden Hohlstruktur (1) als Außenleiter, einem Mikrowellengenerator (4) und einer Mikrowelleneinspeisung (5), welche in die vom Innenleiter (14) und der wellenbegrenzende Hohlstruktur (1) gebildeten koaxialen Leitung erfolgt, **dadurch gekennzeichnet,**
a) **dass** eine resonante Zündstruktur (3) in der wellenbegrenzenden Hohlstruktur (1) angeordnet ist und aus einem Innenleiter (3b) und einem Außenleiter (3a) der resonanten Zündstruktur (3) besteht, wobei der Innenleiter (14) und der Innenleiter (3b) der resonanten Zündstruktur (3) die koaxialen Leitung bilden,
b) **dass** die wellenbegrenzende Hohlstruktur (1) rohrförmig und an einem Ende (9) offen ausgeführt ist um ein Herantreten des Plasmas aus der Wellenbegrenzenden Hohlstruktur zu erreichen, wobei der Rohrdurchmessers < λ/2 (Lambda/2) der verwendeten Frequenz des Mikrowellengenerators beträgt,
c) **dass** das offene Ende (9) über das Ende des Innenleiters (14) und über das Ende des Innenleiters (3b) der resonanten Zündstruktur (3) hinaus verlängert ist, und
d) **dass** der Innenleiter (3b) der resonanten Zündstruktur und der Außenleiter (3a), dessen elektrisch wirksame Länge durch die Länge des Innenleiters (3b) der resonanten Zündstruktur bestimmt ist, der resonanten Zündstruktur (3) die koaxiale Struktur mit einem offenen Ende (7a) und einer resonanten Oberflächen-Länge von λ/2 bilden.

3. Vorrichtung nach Anspruch 1 oder 2 **dadurch gekennzeichnet, dass** die Mikrowelleneinspeisung (5) über eine flexible Mikrowellenleitung (8) erfolgt.

4. Vorrichtung nach Anspruch 1 oder 2 **dadurch gekennzeichnet, dass** Behälter für Stoffe (10) mit Zuführvorrichtung (12) direkt an der wellenbegrenzeriden Hohlstruktur (1) angeordnet sind.

5. Vorrichtung nach Anspruch 1 oder 2 **dadurch gekennzeichnet, dass** Behältern für Stoffe (10) mit Zuführvorrichtungen (12) über eine flexible Leitung (8, 11) mit der wellenbegrenzenden Hohlstruktur (1) verbunden sind.

6. Vorrichtung nach einem der Ansprüche 1 bis 4 **dadurch gekennzeichnet, dass**
die Mikrowelleneinspeisung (5) moduliert und gepulst erfolgt.

## Claims

1. Device for igniting and generating an expanding, diffuse microwave plasma, consisting of a coaxial line, which is formed by a resonant ignition structure (3) as an extension of an inner conductor (14) and a wave-limiting hollow structure (1) as an outer conductor, a microwave generator (4) and a microwave feed (5), which goes into the coaxial line formed by the inner conductor (14) with the resonant ignition structure (3) and the wave-limiting hollow structure (1), **characterized**
a) **in that** the wave-limiting hollow structure (1) is of a tubular configuration that is open at one end (9) in order to achieve the effect that the plasma exits from the wave-limiting hollow structure, the tube diameter being < λ/2 (lambda/2) of the frequency used for the microwave generator,
b) **in that** the open end (9) is extended beyond the end of the inner conductor (14) formed as the resonant ignition structure (3) and
c) the resonant ignition structure (3) itself is formed as a coaxial structure with an open end (7a) and a resonant surface length of λ/2, the inner conductor (3b) of the resonant ignition structure (3) and the outer conductor (3a) of the resonant ignition structure (3) of the coaxial structure being of approximately the same length, each of λ/4.

2. Device for igniting and generating an expanding, diffuse microwave plasma, consisting of an inner conductor (14) and a wave-limiting hollow structure (1) as an outer conductor, a microwave generator (4) and a microwave feed (5), which goes into the coaxial line formed by the inner conductor (14) and the wave-limiting hollow structure (1), **characterized**
a) **in that** a resonant ignition structure (3) is arranged in the wave-limiting hollow structure (1) and consists of an inner conductor (3b) and an outer conductor (3a) of the resonant ignition structure (3), the inner conductor (14) and the inner conductor (3b) of the resonant ignition structure (3) forming the coaxial line,
b) **in that** the wave-limiting hollow structure (1) is of a tubular configuration that is open at one end (9) in order to achieve the effect that the plasma exits from the wave-limiting hollow structure, the tube diameter being < λ/2 (lambda/2) of the frequency used for the microwave generator,
c) **in that** the open end (9) is extended beyond the end of the inner conductor (14) and beyond the end of the inner conductor (3b) of the resonant ignition structure (3), and
d) **in that** the inner conductor (3b) of the resonant ignition structure and the outer conductor (3a), the electrically effective length of which is determined by the length of the inner conductor (3b) of the resonant ignition structure, of the resonant ignition structure (3) form the coaxial structure with an open end (7a) and a resonant surface length of λ/2.

3. Device according to Claim 1 or 2, **characterized in that** the microwave feed (5) takes place by way of a flexible microwave line (8).

4. Device according to Claim 1 or 2, **characterized in that** containers for substances (10) with a supply device (12) are arranged directly at the wave-limiting hollow structure (1).

5. Device according to Claim 1 or 2, **characterized in that** containers for substances (10) with supply devices (12) are connected to the wave-limiting hollow structure (1) by way of a flexible line (8, 11).

6. Device according to one of Claims 1 to 4, **characterized in that** the microwave feed (5) takes place in a modulated and pulsed manner.

## Revendications

1. Dispositif pour allumer et générer un plasma à micro-ondes diffus qui se propage, composé d'un câble coaxial qui est formé par une structure d'allumage (3) résonante dans la prolongation d'un conducteur interne (14) et d'une structure creuse (1) de délimitation des ondes faisant office de conducteur externe, d'un générateur de micro-ondes (4) et d'une injection de micro-ondes (5), laquelle s'effectue dans le câble coaxial formé par le conducteur interne (14) ayant la structure d'allumage résonante (3) et la structure creuse (1) de délimitation des ondes, **caractérisé en ce**
a) **que** la structure creuse (1) de délimitation des ondes est réalisée de forme tubulaire et ouverte à une extrémité (9) afin de parvenir à une sortie du plasma hors de la structure creuse de délimitation des ondes, le diamètre du tube étant < λ/2 (lambda/2) de la fréquence utilisée du générateur de micro-ondes,
b) **que** l'extrémité (9) ouverte est prolongée au-delà de l'extrémité du conducteur interne (14) réalisé en tant que structure d'allumage (3) résonante, et
c) **que** la structure d'allumage (3) résonante elle-même est réalisée sous la forme d'une structure coaxiale ayant une extrémité (7a) ouverte et une longueur de surface résonante égale à λ/2, le conducteur interne (3b) de la structure d'allumage (3) résonante et le conducteur externe (3a) de la structure d'allumage (3) résonante de la structure coaxiale ayant, avec λ/4, des longueurs approximativement égales.

2. Dispositif pour allumer et générer un plasma à micro-ondes diffus qui se propage, composé d'un conducteur interne (14) et d'une structure creuse (1) de délimitation des ondes faisant office de conducteur externe, d'un générateur de micro-ondes (4) et d'une injection de micro-ondes (5), laquelle s'effectue dans le câble coaxial formé par le conducteur interne (14) et la structure creuse (1) de délimitation des ondes, **caractérisé en ce**
a) **qu'**une structure d'allumage (3) résonante est disposée dans la structure creuse (1) de délimitation des ondes et se compose d'un conducteur interne (3b) et d'un conducteur externe (3a) de la structure d'allumage (3) résonante, le conducteur interne (14) et le conducteur interne (3b) de la structure d'allumage (3) résonante formant le câble coaxial,
b) **que** la structure creuse (1) de délimitation des ondes est réalisée sous forme tubulaire et ouverte à une extrémité (9) afin de parvenir à une sortie du plasma hors de la structure creuse de délimitation des ondes, le diamètre du tube étant < λ/2 (lambda/2) de la fréquence utilisée du générateur de micro-ondes,
c) **que** l'extrémité (9) ouverte est prolongée au-delà de l'extrémité du conducteur interne (14) et au-delà de l'extrémité du conducteur interne (3b) de la structure d'allumage (3) résonante, et
d) **que** le conducteur interne (3b) de la structure d'allumage résonante et le conducteur externe (3a), dont la longueur électriquement efficace est déterminée par la longueur du conducteur interne (3b) de la structure d'allumage résonante, de la structure d'allumage (3) résonante forment la structure coaxiale avec une extrémité (7a) ouverte et une longueur de surface résonante égale à λ/2.

3. Dispositif selon la revendication 1 ou 2, **caractérisé en ce que** l'injection de micro-ondes (5) s'effectue par le biais d'un câble à micro-ondes souple (8).

4. Dispositif selon la revendication 1 ou 2, **caractérisé en ce que** des récipients pour des substances (10) munis d'un dispositif d'acheminement (12) sont disposés directement sur la structure creuse (1) de délimitation des ondes.

5. Dispositif selon la revendication 1 ou 2, **caractérisé en ce que** des récipients pour des substances (10) munis de dispositifs d'acheminement (12) sont reliés avec la structure creuse (1) de délimitation des ondes par le biais d'un câble souple (8, 11).

6. Dispositif selon l'une des revendications 1 à 4, **caractérisé en ce que** l'injection de micro-ondes (5) s'effectue de manière modulée et impulsionnelle.
